# EUROPÄISCHE PATENTSCHRIFT

(11) **EP 2 099 591 B1**
(45) Veröffentlichungstag und Bekanntmachung des Hinweises auf die Patenterteilung: **07.03.2012**
(21) Anmeldenummer: 07819135.0
(22) Anmeldetag: 19.10.2007
(51) Int. Cl.: B26B 19/38

(54) **SCHERFOLIE FÜR EINEN ELEKTRISCHEN RASIERAPPARAT**
SHEARING FOIL FOR AN ELECTRIC RAZOR
LAMELLE DE CISAILLEMENT POUR UN RASOIR ÉLECTRIQUE

(30) Priorität: 08.11.2006 DE 102006052622
(43) Veröffentlichungstag der Anmeldung: 16.09.2009
(73) Patentinhaber: Braun GmbH, 61476 Kronberg (DE)
(72) Erfinder: KLUGE, Martin, 65439 Flörsheim am Main (DE); WURL, Andreas, 61476 Kronberg (DE); STANGE, Silvia, 65582 Diez (DE); STANGE, Pedro, 65582 Diez (DE); PETER, Andreas, 61476 Kronberg (DE)
(86) Internationale Anmeldenummer: PCT/EP2007/009070
(87) Internationale Veröffentlichungsnummer: WO 2008/055583

(56) Entgegenhaltungen:
- EP-A- 1 481 775
- CH-A- 424 528
- DE-U- 1 752 740
- GB-A- 524 471
- GB-A- 954 646

## Beschreibung

Die Erfindung betrifft eine Scherfolie für einen elektrischen Rasierapparat.

Elektrische Rasierapparate weisen üblicherweise wenigstens eine perforierte Scherfolie und wenigstens ein Untermesser auf, das relativ zur Scherfolie beweglich ausgebildet ist. Die Scherfolie weist eine Vielzahl von Löchern auf, in die während des Rasiervorgangs Haare einfädeln. Das Untermesser ist in unmittelbarer Nachbarschaft zur Scherfolie angeordnet und wird während des Rasiervorgangs fortwährend an den Löchern der Scherfolie vorbeibewegt. Dies hat zur Folge, daß die in die Löcher der Scherfolie eingefädelten Haare vom Untermesser durchtrennt werden. Dabei hat die Ausbildung der Scherfolie, insbesondere Grö-βe und Form der Löcher, einen nicht unerheblichen Einfluß auf das mit dem Rasierapparat erzielbare Rasierergebnis.

In diesem Zusammenhang ist es aus der DE 24 55 723 C2 bekannt, den mittleren Durchmesser der Löcher in einem peripheren Bereich der Scherfolie, der mindestens teilweise zur Halterung der Scherfolie an einem Scherkopfrahmen dient, kleiner auszubilden als in einem zentralen Bereich der Scherfolie. Dabei ist das Verhältnis der über die Dicke der Scherfolie gemessenen Querschnittsfläche der Hohlstege, weiche die Löcher voneinander trennen und der Löcher über die gesamte Scherfolie zur Erzielung einer nahezu konstanten Biegesteifigkeit aufeinander abgestimmt. Auf diese Weise soll die Scherfolie so gestaltet werden, daß sie unter Beibehaltung stabiler Randbereiche und eines dünnen Mittelbereichs über alle Lochbereiche eine nahezu konstante Biegesteifigkeit aufweist.

Aus der DE 23 21 028 A ist eine im Scherkopf eines Trockenrasierapparats verstellbar angeordnete Siebfolie mit Sieblöchern unterschiedlicher Abmessungen bekannt. Die Siebfolie weist ein einziges ungeteiltes Lochfeld auf, in dem sich die Abmessungen der Sieblöcher in Verstellrichtung der Siebfolie kontinuierlich ändern. Dadurch soll eine optimale Anpassung der Siebfolie an die unterschiedliche Beschaffenheit der Gesichtshaut des Benutzers bzw. verschiedener Benutzer ermöglicht werden.

Aus der CH 424 528 A ist eine Scherfolie bekannt, deren Perforation sich aus ährenförmigen Ausnehmungen im Mittelbereich und aus rechteckigen Schlitzen in den äußeren Randbereichen zusammensetzt. Eine derart zusammengestellte Lochgeometrie führt zwangsweise zu extremen Unterschieden und Schwankungen in der Breite der die einzelnen Löcher begrenzenden Stege. Dies ist ausgesprochen nachteilig in Bezug auf eine homogene mechanische Eigenschaft der Folie sowie in Bezug auf deren Flächenausnutzung.

Der Erfindung liegt die Aufgabe zugrunde, eine Scherfolie eines elektrischen Rasierapparats so auszubilden, daß damit ein möglichst optimales Rasierergebnis erzielbar ist.

Diese Aufgabe wird durch die Merkmalskombination des Anspruchs 1 gelöst.

Die erfindungsgemäße Scherfolie für einen elektrischen Rasierapparat weist einen perforierten Bereich mit einer Vielzahl von Löchern auf, die durch Stege voneinander getrennt sind. Der perforierte Bereich ist wenigstens in eine zentrale Zone, eine erste Randzone und eine zweite Randzone untergliedert, wobei die zentrale Zone zwischen der ersten Randzone und der zweiten Randzone angeordnet ist. Die erfindungsgemäße Scherfolie zeichnet sich dadurch aus, daß die Löcher in der zentralen Zone eine mittlere Größe aufweisen, die kleiner ist als die mittlere Größe der Löcher in der ersten Randzone und in der zweiten Randzone und/oder daß ein gleitender Mittelwert für die Größe der Löcher in der zentralen Zone kleiner ist als in der ersten Randzone und in der zweiten Randzone, wobei die Stege eine Breite aufweisen, die im gesamten perforierten Bereich gleich ist.

Die erfindungsgemäße Scherfolie hat den Vorteil, daß sie eine sehr gründliche und zugleich hautschonende Rasur ermöglicht. Dies wird durch die erfindungsgemäße Variation der Lochgröße in den einzelnen Zonen des perforierten Bereichs der Scherfolie erreicht, durch die während einer Rasur im gesamten Kontaktbereich zwischen der Scherfolie und der Haut des Benutzers des Rasierapparats günstige Verhältnisse hinsichtlich der Einwölbung der Haut in die Löcher der Scherfolie geschaffen werden und Änderungen der mechanischen Eigenschaft der Scherfolie klein gehalten werden. Dadurch wird beispielsweise eine exakte Einhaltung einer gewünschten Formgebung bei der Krümmung der Scherfolie erleichtert.

Die genannten Zonen der Scherfolie müssen nicht als klar eingeteilte oder scharf abgegrenzte Bereiche vorliegen, es genügt gemäß der vorliegenden Erfindung eine entsprechende Variation der mittleren Lochgröße der Perforation entlang mindestens einer Richtung. Durch die Variation selbst werden die entsprechenden Zonen gebildet. Die Variation der Lochgrößen erfolgt vorzugsweise kontinuierlich, da dies - wie später noch ausgeführt - günstige mechanische Eigenschaften zur Folge hat, z.B. optimale Anpassung der Scherfolie an das/die zugeordnete(n) Untermesser.

Die zentrale Zone ist vorzugsweise in einer ersten Richtung zwischen der ersten Randzone und der zweiten Randzone angeordnet.

Besonders vorteilhaft ist es, wenn die Untergliederung des perforierten Bereichs so ausgebildet ist, daß während einer Rasur eines Hautbereichs in der zentralen Zone des perforierten Bereichs ein höherer Anpreßdruck der Scherfolie gegen den Hautbereich zu erwarten ist als in der ersten Randzone und in der zweiten Randzone. Dies bedeutet, daß in den Gebieten, in denen ein hoher Anpreßdruck zu erwarten ist, kleine Löcher ausgebildet sind und in den Gebieten, in denen ein niedriger Anpreßdruck zu erwarten ist, große Löcher ausgebildet sind. Da sich die Haut umso stärker in die Löcher einwölbt, je höher der Anpreßdruck und je größer die Löcher sind, kann ein hoher Anpreßdruck durch kleine Lochgrößen kompensiert werden und dadurch einer unterschiedlich starken Einwölbung der Haut in die Löcher der Scherfolie entgegen gewirkt werden. Demgemäß kann im gesamten Kontaktbereich zwischen der Scherfolie und der Haut ein optimaler Wert für die Einwölbung der Haut in die Löcher realisiert werden und dadurch eine gründliche und hautschonende Rasur erzielt werden.

Bei einem bevorzugten Ausführungsbeispiel der Scherfolie ist innerhalb des perforierten Bereichs eine Krümmung ausgebildet, die ihren Zenit in der zentralen Zone annimmt. Abhängig davon, ob der Rasierapparat mit einer oder mit mehreren derartig ausgebildeten Scherfolien bestückt ist, tritt bei der Rasur der höchste Anpreßdruck im Zenit oder in der Nähe des Zenits der Krümmung auf, so daß kleine Löcher in der Umgebung des Zenits vorteilhaft sind. Insbesondere bei einer Bestückung des Rasierapparats mit mehren Scherfolien kann es vorteilhaft sein, wenn die zentralen Zone asymmetrisch zum Zenit der Krümmung ausgebildet ist und/oder der gleitende Mittelwert für die Größe der Löcher außerhalb des Zenits ein Minimum aufweist.

Die Scherfolie ist vorzugsweise in einen am Rasierapparat fixierbaren Folienrahmen fest eingespannt. Dies ermöglicht eine einfache Handhabung der Scherfolie und gewährleistet eine definierte Geometrie der einzelnen Zonen der Scherfolie nach der Fixierung des Folienrahmens am Rasierapparat. In den Folienrahmen kann wenigstens eine weitere Scherfolie eingespannt sein.

Bei einem bevorzugten Ausführungsbeispiel der Scherfolie weisen wenigstens einige der Löcher verschiedene Formen auf. Dies wirkt sich positiv auf das Einfädelverhalten der Scherfolie auf und eröffnet vielfältige Möglichkeiten bei der Anordnung der Löcher und der Realisierung einer gewünschten Größenverteilung der Löcher. Insbesondere ist die Einhaltung einer konstanten Stegbreite auch bei einer Variation der Lochgröße möglich. Vorzugsweise sind wenigstens einige der Löcher als unregelmäßige Polygone ausgebildet. Weiterhin ist es von Vorteil, wenn die Größe wenigstens einiger der Löcher gemäß einer statistischen Verteilung variiert. Dadurch läßt sich eine gute Flächenausnutzung im perforierten Bereich der Scherfolie erzielen.

Der gleitende Mittelwert für die Größe der Löcher kann entlang der ersten Richtung innerhalb des perforierten Bereichs gemäß einer vorgegebenen Funktion variiren. Die vorgegebene Funktion kann insbesondere einen kontinuierlichen Verlauf haben. Dadurch kann eine gute Anpassung an den kontinuierlichen Verlauf des Anpreßdrucks der Scherfolie gegen den Hautbereich erzielt werden. Der gleitende Mittelwert für die Größe der Löcher kann entlang einer zweiten Richtung innerhalb des perforierten Bereichs konstant sein. Dabei ist die Scherfolie vorzugsweise so ausgebildet, daß die erste Richtung und die zweite Richtung senkrecht aufeinander stehen. Weiterhin ist die Scherfolie vorzugsweise so ausgebildet, daß sich die zweite Richtung parallel zu einer vorgesehenen Bewegungsrichtung eines mit der Scherfolie zusammenwirkenden Schermessers erstreckt. Die erste Richtung erstreckt sich vorzugsweise senkrecht zu einer vorgesehenen Bewegungsrichtung eines mit der Scherfolie zusammenwirkenden Schermessers. Dies bedeutet, daß die Größe der Löcher vorzugsweise senkrecht zur Bewegungsrichtung des Schermessers variiert.

Wenigstens einige der Löcher können statistisch über wenigstens ein Teilgebiet des perforierten Bereichs verteilt sein und/oder als Polygone mit gemäß einer statistischen Verteilung variierenden Formen ausgebildet sein. Weiterhin kann die Scherfolie so ausgebildet sein, daß die Löcher in der zentralen Zone, in der ersten Randzone und/oder in der zweiten Randzone jeweils bezüglich ihrer Mittelpunkte wenigstens einen vorgegebenen Mindestabstand voneinander aufweisen. Dadurch kann vermieden werden, daß die Scherfolie Löcher aufweist, die mangels Größe keinen nennenswerten Beitrag zum Rasierergebnis liefern.

Die Löcher der Scherfolie sind vorzugsweise als Polygone ausgebildet, deren Innenwinkel jeweils kleiner als 180° sind. Wenigstens einige der Löcher können als Voronoi-Polygone ausgebildet sein. Die Ausbildung der Löcher als Voronoi-Polygone ermöglicht eine einfache Konstruktion der Scherfolie mit guten Schneideigenschaften.

Die Mittelwerte für die Größe der Löcher können jeweils als arithmetische Mittelwerte gebildet sein. Die gleitenden Mittelwerte für die Größe der Löcher an variierenden Orten des perforierten Bereichs können jeweils als Mittelung über die Löcher in einer vorgegebenen Teilfläche oder als Mittelung über eine vorgegebene Anzahl von Löchern mit einer vorgegebenen Nachbarschaftsbeziehung gebildet sein.

Innerhalb des perforierten Bereichs werden wenigstens eine zentrale Zone, eine erste Randzone und eine zweite Randzone ausgebildet und dabei die zentrale Zone zwischen der ersten Randzone und der zweiten Randzone angeordnet, wobei die Löcher in der zentralen Zone mit einer mittleren Größe ausgebildet werden, die kleiner ist als die mittlere Größe der Löcher in der ersten Randzone und in der zweiten Randzone und/oder daß die Löcher so ausgebildet werden, daß ein gleitender Mittelwert für die Größe der Löcher in der zentralen Zone kleiner ist als in der ersten Randzone und in der zweiten Randzone. Weiterhin wird eine Verteilung von Flächen ermittelt, die lückenlos aneinandergrenzen und die Löcher in der zentralen Zone, der ersten Randzone und/oder der zweiten Randzone der Scherfolie gemäß der ermittelten Verteilung ausgebildet werden.

Dadurch kann eine optimale Ausnutzung des perforierten Bereichs der Scherfolie erzielt werden. Bei der Ermittlung der Verteilung der Flächen für eine Zone kann wenigstens bereichsweise die Verteilung der Flächen in einer benachbarten Zone berücksichtigt werden. Dies ermöglicht beispielsweise einen nahtfreien Übergang zwischen den Zonen. Die Flächen können als Polygone, insbesondere als Voronoi-Polygone, ausgebildet werden.

Zur Konstruktion der Flächen kann eine Verteilung von Generatorpunkten erzeugt werden. Insbesondere können die Generatorpunkte an statistisch ermittelten Positionen erzeugt werden. Bei der Erzeugung der Generatorpunkte kann wenigstens eine Randbedingung eingehalten werden. Insbesondere kann bei der Erzeugung der Generatorpunkte einer Zone wenigstens eine Randbedingung bzgl. der Generatorpunkte einer benachbarten Zone eingehalten werden. Dies ermöglicht eine Anpassung der Flächen benachbarter Zonen aneinander. Beispielsweise kann bei der Erzeugung eines neuen Generatorpunkts jeweils ein Mindestabstand zu allen zuvor erzeugten Generatorpunkten eingehalten werden. Die Seiten der Flächen können als Abschnitte von Mittelsenkrechten zwischen Generatorpunkten ermittelt werden.

Besonders vorteilhaft ist es, wenn die Regelmäßigkeit der Verteilung der Flächen iterativ erhöht wird. Dadurch können auf Basis derselben Methodik Verteilungen mit unterschiedlich ausgeprägter Regelmäßigkeit konstruiert werden. Im einzelnen kann so vorgegangen werden, daß bei jeder Iteration die Schwerpunkte der Flächen ermittelt und als neue Generatorpunkte verwendet werden. Dabei kann der Schwerpunktermittlung jeweils eine inhomogene Massendichte zugrunde gelegt werden. Auf diese Weise kann über die Vorgabe des Verlaufs der Massendichte eine gewünschte Verteilung der Größe der Flächen erzeugt werden.

Im Bereich der Seiten der Flächen können die Stege mit einer vorgegebenen Breite ausgebildet werden.

Vorzugsweise wird die Größe der Löcher, deren Stege bei einer vorgesehenen Handhabung des Rasierapparats während der Rasur eines Hautbereichs an der Haut anliegen, abhängig von der Position der Löcher im perforierten Bereich der Scherfolie jeweils so gewählt, daß sich die Haut jeweils gleich tief in die Löcher einwölbt. Dadurch wird im Bereich aller an der Rasur beteiligten Löcher die gleiche Gründlichkeit erzielt. Insbesondere kann die Größe der Löcher (16) gemäß der Formel $r = \frac{{r}_{min}}{\sqrt{1 - \frac{{sin}^{2} ⁢ \left(γ-{γ}_{max}\right)}{{a}_{2}^{2}}}}$ ermittelt werden, wobei r der Radius eines Kreises ist, dessen Flächeninhalt dem Flächeninhalt des Lochs beim Winkel γ entspricht, rₘᵢₙ der Radius eines Kreises ist, dessen Flächeninhalt dem Flächeninhalt eines Lochs beim Winkel γₘₐₓ entspricht, γ ein Azimutwinkel relativ zu einem Zenit einer Krümmung der Scherfolie ist und a₂ sowie γₘₐₓ Fitparameter darstellen.

Die Erfindung wird nachstehend anhand der in der Zeichnung dargestellten Ausführungsbeispiele näher erläutert.

Es zeigen:
- Fig. 1: ein Ausführungsbeispiel eines elektrischen Rasierapparats in einer perspektivischen Darstellung,
- Fig. 2: eine der in Fig. 1 dargestellten Scherfolien in Schnittdarstellung,
- Fig. 3 bis 6: verschiedene Ausführungsbeispiele der Scherfolie in einer ausschnittsweise dargestellten Abwicklung,
- Fig. 7 bis 10: je eine Momentaufnahme während der Erzeugung eines Voronoi-Diagramms,
- Fig. 11 bis 13: weitere Ausführungsbeispiele der Scherfolie in einer ausschnittsweise dargestellten Abwicklung,
- Fig. 14: ein Diagramm für den Verlauf der Größe der Löcher für das in Fig. 13 dargestellte Ausführungsbeispiel der Scherfolie,
- Fig. 15: ein Diagramm für einen möglichen Verlauf der Tiefe der Hauteinwölbung in Abhängigkeit vom Azimutwinkel und
- Fig. 16: ein weiteres Ausführungsbeispiel der Scherfolie in einer ausschnittsweise dargestellten Abwicklung.

Fig. 1 zeigt ein Ausführungsbeispiel eines elektrischen Rasierapparats 1 in einer perspektivischen Darstellung. Der Rasierapparat 1 weist ein in der Hand haltbares Gehäuse 2 und einen daran befestigten Scherkopf 3 auf. Am Gehäuse 2 ist ein Schalter 4 zum Ein- und Ausschalten des Rasierapparats 1 angeordnet. Der Scherkopf 3 weist zwei Untermesser 5 auf, die jeweils über eine Vielzahl einzelner Klingen verfügen.

Weiterhin sind in Fig. 1 zwei Scherfolien 6 dargestellt, die an einem Folienrahmen 7 befestigt sind. Der Folienrahmen 7 zwingt die Scherfolien 6 in eine gekrümmte Form, die auf die Kontur der Untermesser 5 abgestimmt ist. Der Folienrahmen 7 ist so konstruiert, daß er zusammen mit den beiden Scherfolien 6 am Scherkopf 3 fixiert und leicht wieder abgenommen werden kann. In Fig. 1 ist der Folienrahmen 7 mit den beiden Scherfolien 6 vom Scherkopf 3 abgenommen.

Im Betriebszustand des Rasierapparats 1 werden die Untermesser 5 von einem nicht dargestellten Elektromotor, der innerhalb des Gehäuses 2 angeordnet ist, in eine linear oszillierende Bewegung relativ zu den Scherfolien 6 versetzt. Die Untermesser 5 bewegen sich parallel zu ihrer Haupterstreckung in einer Bewegungsrichtung 8, die durch einen Doppelpfeil dargestellt ist. Weiterhin ist ein Doppelpfeil zur Veranschaulichung einer Schneidrichtung 9 der Scherfolien 6 dargestellt. Bei der in Fig. 1 dargestellten gekrümmten Ausbildung der Scherfolien 6 verläuft deren Schneidrichtung 9 parallel zur Krümmungsachse. Wenn die Scherfolien 6 am Scherkopf 3 des Rasierapparats 1 angebracht sind, fällt die Schneidrichtung 9 der Scherfolien 6 mit der Bewegungsrichtung 8 der Untermesser 5 zusammen.

Die Bewegung der Untermesser 5 relativ zu den Scherfolien 6 führt dazu, daß Haare, die durch eine der perforierten Scherfolien 6 bis zum zugehörigen Untermesser 5 vordringen, vom Untermesser 5 erfaßt und in Zusammenwirkung mit der Scherfolie 6 durchtrennt werden.

Der in Fig. 1 dargestellte Rasierapparat 1 kann auf vielfältige Weise abgewandelt oder weitergebildet sein. Beispielsweise kann der Rasierapparat 1 lediglich ein Untermesser 5 und eine Scherfolie 6 aufweisen. Weiterhin kann der Rasierapparat 1 zusätzliche Schereinrichtungen wie beispielsweise einen Mittelschneider, einen Langhaarschneider usw. aufweisen. Außerdem kann der Scherkopf 3 beispielsweise wenigstens ein rotierendes Untermesser 5 und wenigstens eine kreisförmige Scherfolie 6 mit einem ringförmigen Bereich aufweisen, der einen kreisförmigen Bereich umschließt und zu diesem erhaben oder zurückgesetzt ausgebildet ist.

Fig. 2 zeigt eine der in Fig. 1 dargestellten Scherfolien 6 in Schnittdarstellung. Der Schnitt ist quer durch die Scherfolie 6 geführt, so daß die Schneidrichtung 9 der Scherfolie 6 senkrecht zur Zeichenebene verläuft. Die Scherfolie 6 weist eine Krümmung 10 mit einem Zenit 11 auf. In der Darstellung der Fig. 2 stellt der Zenit 11 die höchste Erhebung der Scherfolie 6 dar. Bei einem Rasierapparat 1 mit mehreren Scherfolien 6 wird der Zenit 11 jeder Scherfolie 6 durch die Berührungslinie zwischen einer Ebene, die tangential an allen Scherfolien 6 anliegt und der jeweiligen Scherfolie 6 definiert.

Bei ordnungsgemäßer Handhabung des Rasierapparats 1 liegt die Scherfolie 6 während des Rasiervorgangs im Bereich des Zenits 11 an der Haut an. Infolge der Elastizität der Haut haben auch die zum Zenit 11 benachbarten Bereiche der Scherfolie 6 Hautkontakt. Für die folgenden Betrachtungen wird die Scherfolie 6 in mehrere Zonen untergliedert. Eine zentrale Zone 12 beinhaltet den Zenit 11 und ein beidseitig daran angrenzendes Gebiet. An die zentrale Zone 12 grenzt auf einer Seite eine Randzone 13 und auf der anderen Seite eine Randzone 14 an. Die zentrale Zone 12, die beiden Randzonen 13 und 14 und ggf. weitere Zonen bilden zusammen einen perforierten Bereich 15 der Scherfolie 6. Die Ausbildung der Scherfolie 6 innerhalb des perforierten Bereichs 15 wird im folgenden näher erläutert.

Fig. 3 zeigt ein Ausführungsbeispiel der Scherfolie 6 in einer ausschnittsweise dargestellten Abwicklung. Die Scherfolie 6 weist eine Vielzahl von Löchern 16 auf, die jeweils durch Stege 17 voneinander getrennt sind. Die Löcher 16 haben beim dargestellten Ausführungsbeispiel jeweils die Form eines Sechsecks. Dabei sind im Bereich der zentralen Zone 12 Löcher 16 mit einer kleineren Fläche vorhanden als im Bereich der Randzone 14. Die Verhältnisse in der nicht dargestellten Randzone 13 entsprechen denen in der dargestellten Randzone 14. Der Größenunterschied bei den Löchern 16 ergibt sich dadurch, daß die Sechsecke jeweils unterschiedliche Erstreckungen parallel zu einer Querrichtung 18 der Scherfolie 6 aufweisen, die durch einen Doppelpfeil veranschaulicht ist und senkrecht zur Schneidrichtung 9 verläuft. Die Stege 17 weisen in der zentralen Zone 12 und in der Randzone 14 jeweils die gleiche Breite auf.

Die gewölbt ausgebildete Scherfolie 6 kann vereinfacht als ein starrer Zylinder betrachtet werden, der beim Rasiervorgang im Bereich des Zenits 11 der Krümmung 10 gegen die Haut gepreßt wird. Dabei stellt die Haut ein elastisches Medium dar. Dies hat zur Folge, daß die Haut elastisch nachgibt und sich an die Krümmung 10 der Scherfolie 6 anschmiegt. Au-βerdem wölbt sich die Haut in die Löcher 16 der Scherfolie 6 ein. Die Stärke der Einwölbung der Haut in die Löcher 16 der Scherfolie 6 hängt vom lokalen Druck ab, mit dem die Scherfolie 6 gegen die Haut gepreßt wird und von der Geometrie der Löcher 16. Dies bedeutet beispielsweise, daß sich die Haut bei einer konstanten Größe der Löcher 16 umso stärker in die Löcher 16 einwölbt, je stärker der lokale Druck ist.

Eine starke Einwölbung der Haut in die Löcher 16 der Scherfolie 6 hat eine besonders gründliche Rasur zur Folge, da die Haare nahe an der Haut durchtrennt werden. Allerdings steigt auch das Risiko von Hautirritationen, insbesondere wenn es zu einem Kontakt der Haut mit dem Untermesser 5 kommt. Erfindungsgemäß ist daher vorgesehen, an den Stellen der Scherfolie 6, an denen während des Rasiervorgangs ein großer lokaler Druck auftritt, Löcher 16 mit kleinen Abmessungen anzuordnen. An den Stellen der Scherfolie 6, an denen während des Rasiervorgangs ein kleiner lokaler Druck auftritt, werden Löcher 16 mit großen Abmessungen angeordnet. Dabei werden die Löcher 16 in der Regel so groß gewählt, daß die Haut das Untermesser 5 nicht berührt.

Gemäß der Theorie der hertzschen Pressung ist der Druck in der Mitte der Kontaktfläche des Zylinders, d. h. im Bereich des Zenits 11 der Krümmung 10 der Scherfolie 6, am größten und nimmt nach außen hin ab. Demgemäß werden die Löcher 16 in der zentralen Zone 12, in deren Mitte der Zenit 11 der Krümmung 10 angeordnet ist, kleiner ausgebildet als in den Randzonen 13 und 14. Das bedeutet, daß der erhöhte lokale Druck in der zentralen Zone 12 durch eine reduzierte Größe der Löcher 16 kompensiert wird. In den Randzonen 13 und 14, in denen der lokale Druck kleiner ist als in der zentralen Zone 12, sind zum Ausgleich größere Löcher 16 als in der zentralen Zone 12 vorgesehen. Insgesamt ergeben sich bei einer derartigen Verteilung der Größen der Löcher 16 geringere Unterschiede bezüglich der Einwölbung der Haut in die Löcher 16 der Scherfolie 6 als dies bei einer einheitlichen Größe der Löcher 16 in der zentralen Zone 12 und in den Randzonen 13 und 14 der Fall wäre. Dies führt wiederum dazu, daß in allen Zonen ähnliche Ergebnisse hinsichtlich der Gründlichkeit der Rasur und der Hautschonung erzielt werden. Gegenüber einer konstanten Größe der Löcher 16 läßt sich somit bei gleicher Gründlichkeit der Rasur eine bessere Hautschonung oder bei gleicher Hautschonung eine bessere Gründlichkeit der Rasur erreichen. Die größeren Löcher 16 in den Randbereichen führen außerdem dazu, daß das Einfädeln von Haaren in die Scherfolie 6 leichter erfolgen kann und somit die Effizienz der Rasur verbessert wird.

Die vorstehenden Ausführungen basieren darauf, daß der Rasierapparat 1 während der Rasur so gehandhabt wird, daß bei einem Rasierapparat 1 mit einer einzigen Scherfolie 6 der Zenit 11 der Krümmung 10 lateral ungefähr mittig im Kontaktbereich liegt, der zwischen der Scherfolie 6 und der Hautoberfläche ausgebildet wird. Die Einhaltung dieser Geometrie kann dem Benutzer des Rasierapparats 1 dadurch erleichtert werden, daß ein weiteres Schersystem und ein Schwenkmechanismus vorgesehen ist, der die Scherfolie 6 jeweils in die genannte Orientierung bringt. Der Schwenkmechanismus kann beispielsweise durch eine schwenkbare Lagerung der Scherfolie 6 oder des gesamten Scherkopfes 3 am Gehäuse 2 des Rasierapparats 1 realisiert sein.

Wie im folgenden noch näher erläutert wird, gilt für einen Rasierapparat 1 mit mehreren Scherfolien 6 Ähnliches, wobei bedingt durch die Einwirkung mehrerer Scherfolien 6 auf die Haut, der Zenit 11 der Krümmung 10 jeweils nicht mehr genau in der Mitte der jeweiligen Kontaktfläche liegt. Bei einem Rasierapparat 1 mit mehreren Scherfolien 6 erfolgt die Handhabung während der Rasur derart, daß jeweils alle Scherfolien 6 Hautkontakt haben. Durch diese Randbedingung ist die richtige Handhabung des Rasierapparats 1 für den Benutzer relativ einfach. Zur weiteren Vereinfachung können wiederum die bereits beschriebenen Schwenkmechanismen vorgesehen sein.

Fig. 4 zeigt ein weiteres Ausführungsbeispiel der Scherfolie 6 in einer Perspektivansicht einer ausschnittsweise dargestellten Abwicklung. Auch bei diesem Ausführungsbeispiel sind in der zentralen Zone 12 der Scherfolie 6 kleinere Löcher 16 als in den Randzonen 13 und 14 ausgebildet, wobei die Breite der Stege 17 in der zentralen Zone 12 und in den Randzonen 13 und 14 gleich ist. Abweichend von Fig. 3 sind jedoch nicht sämtliche Löcher 16 als Sechsecke ausgebildet. Sechsecke sind lediglich in der zentralen Zone 12 vorgesehen. Zudem weist die zentrale Zone 12 auch andere Polygone auf. Auch die Randzonen 13 und 14 weisen andere Polygone auf. Durch unterschiedlich ausgebildete Polygone läßt sich die Gründlichkeit der Rasur noch weiter steigern.

Fig. 5 zeigt ein Ausführungsbeispiel der Scherfolie 6 nach dem Stand der Technik in einer ausschnittsweise dargestellten Abwicklung. Bei diesem Ausführungsbeispiel weisen die Löcher 16 in der zentralen Zone 12 und in den Randzonen 13 und 14 der Scherfolie 6 eine Sechseckform auf, wobei die Löcher 16 in der zentralen Zone 12 jeweils kleiner ausgebildet sind als in den Randzonen 13 und 14. Im Bereich der Übergänge zwischen den Randzonen 13 und 14 und der zentralen Zone 12 variieren sowohl die Größe als auch die Form der Löcher 16. Die Übergangsbereiche stellen somit jeweils eine Nahtlinie zwischen zwei geordneten Bereichen dar, innerhalb derer die Löcher 16 jeweils identisch ausgebildet sind. In den geordneten Bereichen beidseits der Nahtlinie sind die Löcher 16 allerdings unterschiedlich ausgebildet. Im Bereich der Nahtlinien weist die Scherfolie 6 eine erhöhte Steifigkeit auf. Dadurch kommt es bei der Krümmung 10 zu einer Abweichung von einer gewünschten Form und demgemäß zu einem erhöhten Verschleiß.

Fig. 6 zeigt ein Ausführungsbeispiel für eine erfindungsgemäße Scherfolie 6 in einer ausschnittsweise dargestellten Abwicklung. Dieses Ausführungsbeispiel zeichnet sich dadurch aus, daß die Löcher 16 in der zentralen Zone 12 und in den Randzonen 13 und 14 jeweils unregelmäßig angeordnet sind sowie verschiedene Formen und verschiedene Größen aufweisen. Die Größen der Löcher 16 variieren so, daß das arithmetische Mittel der Flächen der Löcher 16 in der zentralen Zone 12 kleiner als in den beiden Randzonen 13 und 14 ist. Durch eine derartige Formgebung kann erreicht werden, daß zwischen den Randzonen 13 bzw. 14 und der zentralen Zone 12 jeweils keine Nahtlinie ausgebildet wird. Hiermit erreicht man eine gleichmäßigere Krümmung 10 und demgemäß eine Verbesserung im Verschleißverhalten.

Die Mittelwertbildung, beispielsweise die Berechnung des arithmetischen Mittelwerts, ermöglicht bei variierenden Lochgrößen eine systematische Beschreibung der Lochgrößenverteilung und kann jeweils über die gesamte Fläche der zentralen Zone 12 bzw. der Randzonen 13 und 14 erfolgen. Für eine detaillierte Betrachtung kann jeweils auch ein gleitender Mittelwert für die Lochgröße herangezogen werden. Der gleitende Mittelwert kann als das arithmetische Mittel der Lochgrößen innerhalb einer vorgegebenen Teilfläche ermittelt werden. Dabei werden alle Löcher 16 berücksichtigt, die vollständig oder mit einem vorgegebenen Bruchteil innerhalb der Teilfläche angeordnet sind. Die Teilfläche kann beispielsweise als ein Quadrat oder ein Kreis ausgebildet sein. Ebenso kann die Teilfläche beispielsweise auch als ein langgestrecktes Rechteck ausgebildet sein, das sich parallel zur Schneidrichtung 9 über den gesamten perforierten Bereich 15 der Scherfolie 6 erstreckt und parallel zur Querrichtung 18 Abmessungen im Bereich der Größe eines Lochs 16 oder einiger weniger Löcher 16 aufweist. Dadurch kann eine gute Mittelwertbildung und gleichzeitig eine hohe Auflösung für die Beschreibung der Größenvariation der Löcher 16 parallel zur Querrichtung 18 erzielt werden. Ein ähnlicher Effekt läßt sich auch dadurch erreichen, daß in die Mittelwertbildung jeweils alle Löcher 16 einbezogen werden, die von einer parallel zur Schneidrichtung 9 verlaufenden Linie geschnitten werden. Anstelle der Vorgabe einer Teilfläche kann der Mittelwertbildung jeweils auch eine feste Anzahl von Löchern 16 zugrunde gelegt werden, die in einem vorgegebenen Nachbarschaftsverhältnis zu dem Punkt stehen, für den der Mittelwert berechnet werden soll. Beispielsweise kann jeweils eine vorgegebene Anzahl von Löchern 16 herangezogen werden, deren Mittelpunkte die geringsten Abstände zu dem Punkt aufweisen. Soweit nichts anderes erwähnt ist, sind diese Varianten der Mittelwertbildung jeweils auch bei den im folgenden beschriebenen Ausführungsbeispielen der Scherfolie 6 anwendbar und gelten auch für sonstige Ausführungsbeispiele der Scherfolie 6, die nicht explizit beschrieben sind.

Eine Anordnung von Löchern 16 kann beispielsweise mittels eines Verfahrens generiert werden, das auf den russischen Mathematiker Georgi F. Voronoi zurückgeht. Die diesbezügliche Theorie ist in G. Voronoi: "Recherches sur les Paralléloèdres Primitives", Journal für die reine und angewandte Mathematik, Band 134, Seiten 198-287 (1908) beschrieben. Daneben sind auch weitere Vorgehensweisen möglich, die eine geeignete unregelmäßige bzw. aperiodische Anordnung von Löchern 16 liefern.

Im folgenden wird die Voronoi-Zerlegung der Ebene näher beschrieben, mit der die in Fig. 6 dargestellte Anordnung von Löchern 16 erzeugt wurde. Einzelheiten zu diesem Verfahren können in A. Okabe, B. Boots und K. Sugihara: "Spatial Tesselations - Concepts and Applications of Voronoi Diagroms", Verlag John Wiley & Sons (1992), ISBN 0 471 93430 5 nachgelesen werden.

Fig. 7 bis 10 zeigen je eine Momentaufnahme während der Erzeugung eines Voronoi-Diagramms.

Wie in Fig. 7 dargestellt werden zunächst in einer Ebene beispielsweise statistisch verteilte Generatorpunkte 19 erzeugt. Dann wird zu jedem Generatorpunkt 19 eine Umgebung bestimmt, in der sich jedes Flächenelement näher an dem jeweiligen Generatorpunkt 19 als an jedem anderen Generatorpunkt 19 befindet. Diese Umgebung hat jeweils die Form eines Polygons, das im folgenden auch als Voronoi-Polygon bezeichnet wird. Die Voronoi-Polygone überdecken die gesamte Ebene lückenlos, so daß es zu einer Parkettierung der Ebene kommt. Wenn die Generatorpunkte 19 periodisch angeordnet sind, überdecken die Voronoi-Polygone die Ebene mit einem periodischen Muster. Im Falle einer aperiodischen Anordnung der Generatorpunkte 19 ist auch das Muster der Voronoi-Polygone aperiodisch. Eine flächenfüllende Anordnung von Voronoi-Polygonen wird im folgenden auch als ein Voronoi-Diagramm bezeichnet.

Eine Möglichkeit der Erzeugung der Voronoi-Polygone besteht darin, Verbindungslinien 20 zwischen jedem Generatorpunkt 19 zu allen benachbarten Generatorpunkten 19 zu konstruieren. Dies ist in Fig. 8 dargestellt.

Danach wird für jede Verbindungslinie 20 eine Mittelsenkrechte 21 ermittelt, die orthogonal zur jeweiligen Verbindungslinie 20 verläuft und die Verbindungslinie 20 in der Mitte zwischen den verbundenen Generatorpunkten 19 schneidet. Dies ist in Fig. 9. dargestellt.

Die Mittelsenkrechten 21 schneiden sich wiederum untereinander. Die Schnittpunkte der Mittelsenkrechten 21 bilden die Eckpunkte der Voronoi-Polygone. Die auf diese Weise konstruierten Voronoi-Polygone sind in Fig. 10 dargestellt. Die Voronoi-Polygone weisen jeweils eine konvexe Form auf, d. h. die Innenwinkel ihrer Ecken sind jeweils kleiner als 180°.

Zur Herstellung von Scherfolien 6 auf Basis von Voronoi-Polygonen werden die Seiten der Voronoi-Polygone jeweils als Stege 17 mit einer vorgegebenen Breite ausgebildet. Die zwischen den Stegen 17 verbleibenden Flächen der Voronoi-Polygone werden jeweils als Löcher 16 ausgeführt.

Die Ausbildung der Voronoi-Diagramme hängt von der Anordnung der Generatorpunkte 19 ab. Wenn man die Generatorpunkte 19 statistisch in der Ebene verteilt, erhält man Voronoi-Diagramme, die eine große Variation von Voronoi-Polygonen mit sehr kleinen bis sehr gro-βen Flächeninhalten enthalten. Derartige Voronoi-Diagramme sind als Grundlage für die Ausbildung von Scherfolien 6 zu unregelmäßig. Im Rahmen der Erfindung ist daher vorgesehen, Voronoi-Diagramme heranzuziehen, die eine größere Regelmäßigkeit aufweisen. Solche Voronoi-Diagramme können beispielsweise mittels eines Verfahrens erzeugt werden, das als "simple sequential inhibition process" bezeichnet wird (siehe H. X. Zhu, S. M. Thorpe und A. H. Windle: "The geometrical properties of irregular two-dimensional Voronoi tesselations", Philosophical Magazine A, Band 81, Nummer 12, Seiten 2765 - 2783 (2001)). Gemäß diesem Verfahren wird zunächst ein erster Generatorpunkt 19 zufällig in der Ebene angeordnet. Danach wird die Position eines weiteren Generatorpunkts 19 zufällig ermittelt. Wenn der weitere Generatorpunkt 19 zu nah am ersten Generatorpunkt 19 liegt, wird der weitere Generatorpunkt 19 verworfen und dessen Position neu bestimmt. Dies wird so lange wiederholt, bis der weitere Generatorpunkt 19 wenigstens einen fest vorgegebenen Mindestabstand d vom ersten Generatorpunkt 19 aufweist.

Auf diese Weise werden auch die weiteren Generatorpunkte 19 ermittelt, wobei jeweils geprüft wird, ob der Mindestabstand d zu allen bereits vorhandenen Generatorpunkten 19 eingehalten ist. Nur wenn dies der Fall ist, wird der jeweils neu ermittelte Generatorpunkt 19 akzeptiert. Dies bedeutet, daß bei der Ermittlung des n-ten Generatorpunkts 19 geprüft wird, ob der Mindestabstand d zu allen n-1 zuvor ermittelten Generatorpunkten 19 eingehalten ist. Geometrisch entspricht diese Vorgehensweise der Erzeugung einer zufälligen Verteilung von Kreisscheiben, deren Mittelpunkt jeweils ein Generatorpunkt 19 ist und die als Durchmesser 5 den vorgegebenen Mindestabstand d aufweisen, wobei die Kreisscheiben nicht überlappen dürfen. Dabei kann der größtmögliche Mindestabstand d dadurch realisiert werden, daß eine hexagonale Anordnung von Kreisscheiben erzeugt wird. Dies entspräche einer periodischen Anordnung von Voronoi-Polygonen, die jeweils als identische regelmäßige Sechsecke ausgebildet sind, wobei die Schlüsselweite d_{hexagon} jedes Sechsecks, d. h. der doppelte Abstand der Seiten vom Mittelpunkt des Sechsecks, jeweils der Mindestentfernung d entspricht.

Bei einer vorgegebenen Gesamtfläche A und einer vorgegebenen Anzahl n von Generatorpunkten 19 beträgt die Fläche F pro Voronoi-Polygon: $F = \frac{A}{n} .$

Die Fläche F_{hexagon} eines Sechsecks mit einer Schlüsselweite d_{hexagon} beträgt: ${F}_{hexagon} = \frac{\sqrt{3}}{2} ⁢ {d}_{hexagon}^{2} .$

Somit beträgt der maximal mögliche Mindestabstand d in diesem Fall: $d = {d}_{hexagon} = \sqrt{\frac{A}{n} ⋅ \frac{2}{\sqrt{3}}} .$

Folglich können Werte für die Mindestentfernung d im Bereich 0 < d < d_{hexagon} vorgegeben werden. Dabei ist das Voronoi-Diagramm umso regelmäßiger ausgebildet, je größer der Wert für den Mindestabstand d vorgegeben wird. Als Maß für die Regelmäßigkeit eines Voronoi-Diagramms kann ein Regularitätsparameter α als das Verhältnis zwischen dem Mindestabstand d und der Schlüsselweite d_{hexagon} des Sechsecks definiert werden, die den maximal möglichen Mindestabstand d darstellt: $α = \frac{d}{{d}_{hexagon}} .$

Bei vollkommen statistischer Ausbildung der Voronoi-Polygone ist der Mindestabstand d gleich Null. Somit weist der Regularitätsparameter α in diesem Fall ebenfalls den Wert 0 auf. Bei vollkommen regelmäßiger Ausbildung der Voronoi-Polygone entspricht der Mindestabstand d der Schlüsselweite d_{hexagon}. Somit weist der Regularitätsparameter α dann den Wert 1 auf.

Scherfolien 6, denen Voronoi-Diagramme mit unterschiedlichen Regularitätsparametern α zugrunde liegen, sind in den Fig. 11 und 12 dargestellt.

Fig. 11 und 12 zeigen weitere Ausführungsbeispiele der Scherfolie 6 in einer ausschnittsweise dargestellten Abwicklung. Bei beiden Ausführungsbeispielen sind die Löcher 16 der Scherfolie 6 als Voronoi-Polygone ausgebildet, die innerhalb der zentralen Zone 12 einen kleineren mittleren Flächeninhalt aufweisen als innerhalb der Randzonen 13 und 14. Außerdem gehen die Randzonen 13 und 14 jeweils nahtlos in die zentrale Zone 12 über.

Beim Ausführungsbeispiel der Fig. 11 weist der Regularitätsparameter α in jedem Segment einen Wert von 0,7 auf. Beim Ausführungsbeispiel der Fig. 12 weist der Regularitätsparameter α in jedem Segment einen Wert von 0,8 auf. Demgemäß weist die Scherfolie 6 beim Ausführungsbeispiel der Fig. 12 in den einzelnen Zonen ein regelmäßigeres Muster auf als beim Ausführungsbeispiel der Fig. 11. Dies gilt sowohl hinsichtlich des Flächeninhalts als auch hinsichtlich der Form der Voronoi-Polygone.

Um ein Muster für eine Scherfolie 6 mit mehreren Zonen zu erzeugen, werden zunächst die Generatorpunkte 19 innerhalb einer der Zonen, beispielsweise innerhalb der zentralen Zone 12, ermittelt. Danach werden die Generatorpunkte 19 einer benachbarten Zone, beispielsweise der Randzone 13 ermittelt. Dabei wird jeweils geprüft, ob der Mindestabstand d zu den Generatorpunkten 19 der derzeit und der zuvor bearbeiteten Zone eingehalten ist. Für die Bearbeitung weiterer Zonen wird in analoger Weise verfahren. Dabei wird jeweils darauf geachtet, daß für jeden neu ermittelten Generatorpunkt 19 der Mindestabstand zu allen bisherigen Generatorpunkten 19 der derzeit und aller zuvor bearbeiteten Zonen eingehalten ist. Für jede Zone kann ein eigener Regularitätsparameter α vorgegeben werden. Ebenso ist es auch möglich, für alle Zonen den gleichen Regularitätsparameter α vorzugeben. In der zuerst bearbeiteten Zone können die Generatorpunkte 19 auch periodisch oder quasiperiodisch angeordnet werden. Soll zu den weiteren Zonen ein nahtloser Übergang erfolgen, dann werden die Generatorpunkte 19 in den weiteren Zonen nicht periodisch bzw. quasiperiodisch angeordnet.

Bei einer Abwandlung der erfindungsgemäßen Vorgehensweise kann bei der Erzeugung von Voronoi-Diagrammen für eine Scherfolie 6 auf die vorstehend beschriebene Vorgabe des Mindestabstands d zwischen den Generatorpunkten 19 verzichtet werden und dadurch zunächst eine statistische Verteilung von Voronoi-Polygonen erzeugt werden. Das dabei entstehende Muster wird im folgenden als Poisson-Voronoi-Muster bezeichnet. Dann wird zu jedem Voronoi-Polygon der Schwerpunkt berechnet. Die berechneten Schwerpunkte bilden die Generatorpunkte 19 eines neuen Voronoi-Diagramms. Die Voronoi-Polygone des neuen Voronoi-Diagramms sind gleichmäßiger als die Voronoi-Polygone des zugrunde liegenden Poisson-Voronoi-Musters. Auch für die neuen Voronoi-Polygone können wiederum die Schwerpunkte berechnet werden und als neue Generatorpunkte 19 verwendet werden. Dieses Vorgehen kann iterativ solange fortgesetzt werden, bis das Voronoi-Diagramm ausreichend homogen ist. Im Grenzfall sehr vieler Iterationen ergibt sich approximativ ein VoronoiDiagramm, daß im folgenden als Schwerpunkt-Voronoi-Diagramm bezeichnet wird. Die iterative Änderung eines Voronoi-Diagramms über fortgesetzte Schwerpunkt-Bildungen basiert auf dem sogenannten Lloyd-Algorithmus von Stuart P. Loyd. Einzelheiten hierzu sind in S. Loyd: "Least Squares Quantization in PCM", IEEE Transactions on Information Theory, Band 28, Nummer 2, Seiten 129-137 (1982) aufgeführt.

Der Schwerpunkt-Berechnung muß nicht notwendiger Weise eine räumlich konstante Massendichte zugrunde gelegt werden. Es besteht auch die Möglichkeit, eine räumlich variierende Massendichte zugrunde zu legen (siehe Q. Du, V. Faber und M. Gunzburger: "Centroidal Voronoi Tessellations: Applications and Algorithms", SIAM Review, Band 41, Nummer 4, Seiten 637 - 676 (1999)). In diesem Fall konvergiert das iterative Verfahren gegen ein Schwerpunkt-Voronoi-Diagramm, das an Stellen hoher Massendichte Voronoi-Polygone mit einem geringen Flächeninhalt und an Stellen niedriger Massendichte Voronoi-Polygone mit einem großen Flächeninhalt aufweist. Dabei besteht zwischen der Massendichte p(x,y) und dem Flächeninhalt F(x,y) der Voronoi-Polygone folgender Zusammenhang: $F \left(x, y\right) ~ \frac{1}{\sqrt{ρ \left(x, y\right)}} .$

Über eine entsprechende Vorgabe der Massendichte kann eine gewünschte Verteilung des Flächeninhalts der Voronoi-Polygone und somit der Größe der Löcher 16 der Scherfolie 6 erzeugt werden. Dabei kann die Größe der Löcher 16 sowohl stetig als auch unstetig variieren. Ein Ausführungsbeispiel einer Scherfolie 6 mit einer stetig variierenden Größe der Löcher 16 ist in Fig. 13 dargestellt.

Fig. 13 zeigt ein weiteres Ausführungsbeispiel der Scherfolie 6 in einer ausschnittsweise dargestellten Abwicklung. Bei diesem Ausführungsbeispiel variiert die Größe der Löcher 16 kontinuierlich und weist im Bereich des Zenits 11 der Krümmung 10 einen minimalen Wert auf. Mit zunehmendem Abstand vom Zenit 11 nimmt die Größe der Löcher 16 zu. Der Kurvenverlauf, gemäß dem die Größe der Löcher 16 variiert, ist in Fig. 14 dargestellt.

Fig. 14 zeigt ein Diagramm für den Verlauf der Größe der Löcher 16 für das in Fig. 13 dargestellte Ausführungsbeispiel der Scherfolie 6. Auf der Abszisse ist der Abstand y der Löcher 16 vom Zenit 11 aufgetragen. Auf der Ordinate ist die Größe der Lochfläche F aufgetragen. Als eine dünne Linie ist ein gewünschter Verlauf der Größe der Lochfläche F dargestellt, dem eine Sinus-Funktion zugrunde liegt, welche im Bereich des Zenits 11 (y = 0) ein Minimum aufweist. Als eine dicke Linie ist weiterhin der tatsächliche Verlauf der Größe der durchschnittlichen Lochfläche F dargestellt. Wie der Fig. 14 zu entnehmen ist, stimmt der tatsächliche Verlauf in guter Näherung mit der gewünschten Sinus-Funktion überein.

Im folgenden wird erläutert, mit welchem Verlauf der Größe der Löcher 16 der Scherfolie 6 ein besonders gutes Rasierergebnis erzielt werden kann:

Betrachtet man die Haut näherungsweise als ein homogenes, isotropes, linear-elastisches Medium mit halb-unendlicher Ausdehnung, so ergibt sich bei einem Rasierapparat 1 mit einer einzigen Scherfolie 6 innerhalb der Anlagefläche der Scherfolie 6 an der Haut ein Druck q(y): $q \left(y\right) = \frac{E}{2 ⁢ R} ⁢ \sqrt{{b}^{2} - {y}^{2}} .$

Dabei stellen y den jeweiligen Abstand vom Zenit 11 der Krümmung 10 der Scherfolie 6, E das Elastizitätsmodul der Haut, R den Radius der Krümmung 10 der Scherfolie 6 und b die halbe Breite der Anlagefläche in y-Richtung dar, d. h. die Scherfolie 6 liegt im Bereich -b < y <+b an der Haut an. Für die Breite 2b der Anlagefläche gilt: $2 ⁢ b = 4 ⁢ \sqrt{\frac{R ⋅ P}{π ⋅ E}} .$

Dabei ist P die Kraft pro Längeneinheit, mit der der Rasierapparat 1 während der Rasur gegen die Haut gepreßt wird.

Außerhalb der Anlagefläche der Scherfolie 6 an der Haut weist der Druck q(y) den Wert 0 auf.

Unter der Näherung einer kreisförmigen Ausbildung der Löcher 16 der Scherfolie 6 mit einem Radius a läßt sich die Einwölbung der Haut in eines der Löcher 16 durch Aufintegration der Boussinesq-Lösung für den Eindruck eines punktförmigen Indentors über das Loch abschätzen. Die diesbezüglich zugrunde liegende Theorie ist in J. Boussinesq: "Application des Potentiels a l'Equilibre et du Mouvment des Solides Elastiques, Verlag Gauthier-Villars (1885) offenbart. Die Tiefe D der Hauteinwölbung bezüglich der Ebene des Lochs 16 im Zentrum des Lochs 16 ergibt sich zu: $D \left(q\right) = \frac{q ⋅ \left(1-{ν}^{2}\right)}{πE} ⋅ 2 ⁢ \sqrt{π} ⋅ \sqrt{F} .$

Hierbei ist *v* die Querkontraktionszahl der Haut. Der Faktor F ist ein Maß für die Fläche des Lochs 16. Für quadratisch oder rechteckig ausgebildete Löcher 16 ergeben sich ähnliche Formeln, wobei zusätzlich zum Faktor $2 ⁢ \sqrt{π}$ ein Geometriefaktor für ein Quadrat bzw. des Rechtecks zu ergänzen ist. Dieser zusätzliche Faktor weist bei einem kreisförmigen Loch 16 exakt den Wert 1 auf. Für ein quadratisches oder ein rechteckiges Loch 16 weist der zusätzliche Faktor nicht exakt den Wert 1 auf, liegt aber nahe beim Wert 1.

Generell ist die Tiefe D der Hauteinwölbung bei einem konvexen Loch 16 mit kleinem Aspektverhältnis, d. h. mit etwa gleich langen Seiten, in erster Linie von der Fläche und nicht von der Form des Lochs 16 abhängig. Die obige Formel für die Tiefe D der Hauteinwölbung ist somit näherungsweise auch für Sechsecke und für Voronoi-Polygone anwendbar.

Bei einem Rasierapparat 1 mit zwei Scherfolien 6, beispielsweise gemäß Fig. 1, verteilt sich die Kraft, mit der der Rasierapparat 1 gegen die Haut gepreßt wird, auf die beiden Scherfolien 6. Folglich wirkt auf jede der beiden Scherfolien 6 nur die halbe Kraft. Außerdem beeinflussen sich die durch die Scherfolien 6 bewirkten Eindrücke in der Haut gegenseitig. Das führt dazu, daß der maximale lokale Druck q jeweils nicht im Bereich der Zenite 11 der Scherfolien 6, sondern jeweils um einen Azimutwinkel γₘₐₓ versetzt dazu ausgebildet wird. Für einen Rasierapparat 1 mit zwei Scherfolien 6 ergibt sich die folgende Azimutabhängigkeit für die Tiefe D der Hauteinwölbung in die Löcher 16 der Scherfolien 6: $D \left(γ\right) = r ⋅ \left(1-{ν}^{2}\right) ⋅ \sqrt{{{a}_{2}}^{2} - {sin}^{2} ⁢ \left(γ-{γ}_{max}\right)} .$

Dabei sind γ der Azimutwinkel relativ zum Zenit 11 der jeweiligen Scherfolie 6, r der Radius eines Kreises, dessen Flächeninhalt dem Flächeninhalt des Lochs 16 der Scherfolie 6 entspricht, d. h. $r = \sqrt{F / π} . {a}_{2}$ und γₘₐₓ stellen Fitparameter dar. Ein Beispiel für einen Verlauf der Tiefe D der Hauteinwölbung ist in Fig. 15 dargestellt.

Fig. 15 zeigt ein Diagramm für einen möglichen Verlauf der Tiefe D der Hauteinwölbung in Abhängigkeit vom Azimutwinkel γ. Auf der Abszisse ist der Azimutwinkel y, auf der Ordinate die Tiefe D der Hauteinwölbung dargestellt. Das Diagramm bezieht sich auf einen Rasierapparat 1 mit zwei Scherfolien 6. Dabei ist die Darstellung so gewählt, daß sie die Verhältnisse im Bereich einer der beiden Scherfolien 6 wiedergibt, wobei sich auf der linken Seite des Diagramms die andere Scherfolie 6 mit einem spiegelbildlichen Verlauf der Tiefe D der Hauteinwölbung anschließen würde. Die eingezeichneten Punkte stellen Meßwerte dar, die für eine Versuchsperson mit dem in Fig. 1 dargestellten Rasierapparat 1 ermittelt wurden. Die durchgezogene Linie wurde mittels der obigen Formel (I) ermittelt, wobei als Fitparameter a₂ = 0,59 und γₘₐₓ = 5° verwendet wurden.

Trotz der Idealisierungen, die der Formel (I) zugrunde liegen und gemäß denen die Haut als homogenes, isotropes, linear-elastisches Medium mit halb-unendlicher Ausdehnung betrachtet wird, stimmt der Kurvenverlauf relativ gut mit den Meßwerten überein. Die Formel (I) kann daher dazu verwendet werden, die Größe der Löcher 16 der Scherfolie 6 für eine gewünschte Tiefe D der Hauteinwölbung zu ermitteln. Hierzu wird die Formel (I) nach dem Radius r aufgelöst. Dabei ist es besonders vorteilhaft, wenn die Tiefe D der Hauteinwölbung gerade einer Dicke sf der Scherfolie 6 entspricht. In diesem Fall werden die Haare vom Untermesser 5 unmittelbar an der Hautoberfläche durchtrennt, wobe i das Untermesser 5 die Haut aber gerade noch nicht berührt. Somit ergibt sich für r: $r = \frac{sf}{\left(1-{ν}^{2}\right) ⋅ \sqrt{{{a}_{2}}^{2} - {sin}^{2} ⁢ \left(γ-{γ}_{max}\right)}} .$ ${r}_{min} = \frac{sf}{\left(1-{ν}^{2}\right) ⋅ {a}_{2}} l ⁢ {a}^{¨} ⁢ ßt sich \left(J\right) schreiben als r = \frac{{r}_{min}}{\sqrt{1 - \frac{{sin}^{2} ⁢ \left(γ-{γ}_{max}\right)}{{a}_{2}^{2}}}}$

Wenn man den Flächeninhalt der Löcher 16 der Scherfolie 6 in Abhängigkeit vom Azimutwinkel γ gemäß der Formel (K) variiert, ergibt sich näherungsweise eine konstante Tiefe D für die Hauteinwölbung im gesamten Kontaktbereich zwischen der Scherfolie 6 und der Haut. Da die Formel (K) divergiert, werden die Löcher 16 der Scherfolie 6 für große Azimutwinkel γ, d. h. in großer Entfernung vom Zenit 11 sehr groß. Dies kann zu Problemen führen, wenn der Rasierapparat 1 nicht senkrecht auf die Haut aufgesetzt wird, da dann im Bereich großer Löcher 16 ein hoher lokaler Druck q herrscht und die Haut folglich sehr tief in die Löcher 16 einwölbt. Diese Problematik kann dadurch ausgeräumt werden, daß die Größe der Löcher 16 jeweils lediglich in der Umgebung des Zenits 11 bzw. in der Umgebung des Azimutwinkels γₘₐₓ gemäß der Formel (K) variiert und außerhalb dieser Umgebung auf einen maximalen Wert begrenzt wird. Ein Ausführungsbeispiel für eine derart ausgebildete Scherfolie 6 ist in Fig. 16 dargestellt.

Fig. 16 zeigt ein weiteres Ausführungsbeispiel der Scherfolie 6 in einer ausschnittsweise dargestellten Abwicklung. Dieses Ausführungsbeispiel ist für einen Rasierapparat 1 mit zwei Scherfolien 6 vorgesehen. Dabei beträgt der Azimutwinkel γₘₐₓ, für den der lokale Druck q maximal ist, ca. 10° und entspricht ungefähr der mittleren Ausdehnung eines Lochs 16. In der zentralen Zone 12, die sich bei diesem Ausführungsbeispiel symmetrisch um den Azimutwinkel γₘₐₓ." herum erstreckt, sind die Löcher 16 als regelmäßige Sechsecke ausgebildet. Auf beiden Seiten der zentralen Zone 12 schließt sich je eine Randzone 13 bzw. 14 an, in der die Löcher 16 als Voronoi-Polygone ausgebildet sind und im Mittel größer sind als in der zentralen Zone 12. Die Voronoi-Polygone wurden gemäß dem Lloyd-Verfahren konstruiert und überschreiten eine vorgegebene maximale Größe nicht. In den Übergangsbereichen zwischen der zentralen Zone 12 und der Randzone 13 bzw. 14 variiert die Größe der Löcher 16 gemäß der Formel (K). Auf einer Seite der zentralen Zone 12 gibt es zwei weitere Zonen 13' und 13", in denen die Löcher 16 zwar größer als in Zone 13 sind, aber nicht gemäß der Formel K anwachsen. In 13' wachsen sie schwächer an und in 13" ist ihre Größe auf einen maximalen Wert begrenzt.

## Patentansprüche

1. Scherfolie für einen elektrischen Rasierapparat (1), mit einem perforierten Bereich (15), der eine Vielzahl von Löchern (16) aufweist, die durch Stege (17) voneinander getrennt sind, wobei der perforierte Bereich (15) wenigstens in eine zentrale Zone (12), eine erste Randzone (13) und eine zweite Randzone (14) untergliedert ist und die zentrale Zone (12) zwischen der ersten Randzone (13) und der zweiten Randzone (14) angeordnet ist, **dadurch gekennzeichnet, daß** die Löcher (16) in der zentralen Zone (12) eine mittlere Größe aufweisen, die kleiner ist als die mittlere Größe der Löcher (16) in der ersten Randzone (13) und in der zweiten Randzone (14) und/oder daß ein gleitender Mittelwert für die Größe der Löcher (16) in der zentralen Zone (12) kleiner ist als in der ersten Randzone (13) und in der zweiten Randzone (14) und wobei die Stege (17) eine Breite aufweisen, die im gesamten perforierten Bereich (15) gleich ist.

2. Scherfolie nach einem der vorhergehenden Ansprüche, **dadurch gekennzeichnet, daß** wenigstens einige der Löcher (16) als unregelmäßige Polygone ausgebildet sind.

3. Scherfolie nach einem der vorhergehenden Ansprüche, **dadurch gekennzeichnet, daß** der gleitende Mittelwert für die Größe der Löcher (16) entlang der ersten Richtung (18) innerhalb des perforierten Bereichs (15) gemäß einer vorgegebenen Funktion variiert.

4. Scherfolie nach Anspruch 3, **dadurch gekennzeichnet, daß** die vorgegebene Funktion einen kontinuierlichen Verlauf hat.

5. Scherfolie nach einem der vorhergehenden Ansprüche, **dadurch gekennzeichnet, daß** die Löcher (16) als Polygone ausgebildet sind, deren Innenwinkel jeweils kleiner als 180° sind.

6. Scherfolie nach einem der vorhergehenden Ansprüche, **dadurch gekennzeichnet, daß** wenigstens einige der Löcher (16) als Voronoi-Polygone ausgebildet sind.

## Claims

1. A shaving foil for an electric shaving apparatus (1), with a perforated region (15) which has a plurality of holes (16) that are separated from one another by webs (17), wherein the perforated region (15) is subdivided into at least a central zone (12), a first edge zone (13) and a second edge zone (14), and the central zone (12) is arranged between the first edge zone (13) and the second edge zone (14), **characterized in that** the holes (16) in the central zone (12) have an average size that is smaller than the average size of the holes (16) in the first edge zone (13) and in the second edge zone (14), and/or **in that** a floating mean value for the size of the holes (16) is smaller in the central zone (12) than in the first edge zone (13) and the second edge zone (14), and wherein the webs (17) have a width that is the same over the entire perforated region (15).

2. The shaving foil according to any one of the preceding claims, **characterized in that** at least some of the holes (16) are in the form of irregular polygons.

3. The shaving foil according to any one of the preceding claims, **characterized in that** the floating mean value for the size of the holes (16) varies in accordance with a predefined function along the first direction (18) within the perforated region (15).

4. The shaving foil according to claim 3, **characterized in that** the predefined function has a continuous characteristic.

5. The shaving foil according to any one of the preceding claims, **characterized in that** the holes (16) are formed as polygons whose internal angles are respectively less than 180°.

6. The shaving foil according to any one of the preceding claims,
**characterized in that** at least some of the holes (16) are formed as Voronoi polygons.

## Revendications

1. Grille de rasage pour un rasoir électrique (1), comprenant une région perforée (15), qui présente une multitude de trous (16) séparés les uns des autres par des nervures (17), la région perforée (15) étant subdivisée en au moins une zone centrale (12), une première zone de bord (13) et une seconde zone de bord (14), et la zone centrale (12) étant disposée entre la première zone de bord (13) et la seconde zone de bord (14), **caractérisée en ce que** les trous (16) de la zone centrale (12) présentent une taille moyenne qui est plus petite que la taille moyenne des trous de la première zone de bord (13) et de la seconde zone de bord (14) et/ou **en ce qu'**une moyenne mobile de la taille des trous (16) de la zone centrale (12) est inférieure à celle des trous de la première zone de bord (13) et de la seconde zone de bord (14), et les nervures (17) présentant une largeur qui est la même dans toute la région perforée (15).

2. Grille de rasage selon l'une des revendications précédentes, **caractérisée en ce que** au moins certains des trous (16) sont conçus sous forme de polygones irréguliers.

3. Grille de rasage selon l'une des revendications précédentes, **caractérisée en ce que** la moyenne mobile pour la taille des trous (16) dans le premier sens (18) dans la région perforée (15) varie selon une fonction prédéfinie.

4. Grille de rasage selon la revendication 3, **caractérisée en ce que** la fonction prédéfinie présente un tracé continu.

5. Grille de rasage selon l'une des revendications précédentes, **caractérisée en ce que** les trous (16) sont conçus sous forme de polygones dont les angles intérieurs sont chacun inférieurs à 180°.

6. Grille de rasage selon l'une des revendications précédentes, **caractérisée en ce que** au moins certains des trous (16) sont conçus sous forme de polygones de Voronoi.
